# EUROPÄISCHE PATENTSCHRIFT

(11) **EP 0 262 167 B1**
(45) Veröffentlichungstag und Bekanntmachung des Hinweises auf die Patenterteilung: **30.05.1990**
(21) Anmeldenummer: 87901394.4
(22) Anmeldetag: 19.03.1987
(51) Int. Cl.: F02M 59/24, F02M 59/44

(54) **KRAFTSTOFFEINSPRITZPUMPE FÜR BRENNKRAFTMASCHINEN**
FUEL INJECTION PUMP FOR INTERNAL COMBUSTION ENGINES
POMPE D'INJECTION DE CARBURANT POUR MOTEURS A COMBUSTION INTERNE

(30) Priorität: 24.03.1986 DE 3610927; 10.03.1987 DE 3707646
(43) Veröffentlichungstag der Anmeldung: 06.04.1988
(73) Patentinhaber: ROBERT BOSCH GMBH, 70442 Stuttgart (DE)
(72) Erfinder: GÜNTERT, Josef, D-7016 Gerlingen (DE); HÄFELE, Walter, D-7012 Fellbach (DE); KRÄMER, Manfred, D-7141 Schwieberdingen (DE)
(86) Internationale Anmeldenummer: DE8700114
(87) Internationale Veröffentlichungsnummer: WO8705969

(56) Entgegenhaltungen:
- EP-A- 0 207 283
- DE-A- 1 526 725
- DE-A- 3 522 451

## Beschreibung

### Stand der Technik

Die Erfindung geht aus von einer Kraftstoffeinspritzpumpe nach der Gattung des Patentanspruchs 1.

Bei diesen schiebergesteuerten Kraftstoffeinspritzpumpen bestimmt meist die axiale Lage des Steuerschiebers den Spritzbeginn bzw. das Spritzende. Es gibt aber auch derartige Pumpen, bei denen durch die axiale Lage des Steuerschiebers die Einspritzmenge gesteuert wird. In jedem Fall wirkt sich eine ungenaue axiaie Position des Steuerschiebers nachteilig auf die Einspritzqualität aus, was sich unmittelbar auf die Verbrennung auswirkt, mit der Folge, daß der Motor aufgrund der nicht zeitgerechten Einspritzung unrund läuft oder daß er aufgrund der ungenauen Zumeßmenge zu schnell oder zu langsam läuft.

Bei einer bekannten Kraftstoffeinspritzpumpe dieser Art (EP-A 0 181 402) greift der Verstellbolzen mit einem kugeligen Kopf in die Quernut des Steuerschiebers, so daß eine punktförmige Berührung zwischen Kopf und Nutenflächen entsteht, die bei der großen Laufdauer und hohen Schüttelbelastung dieser Betätigungselemente zu einer vorzeitigen Abnutzung und damit zu einem ungewünschten Spiel zwischen Kopf und Nutenflächen führt mit den entsprechenden Fehlern bei der Kraftstoffsteuerung. Die Einbaulage des Verstellbolzens wird bei der Justierung festgelegt, da wegen der exzentrischen Anordnung des Kopfes die Justierung der Hublage des Steuerschiebers durch Verdrehen des Verstellbolzens mit anschließendem Kontern erfolgt. Das durch Abnutzung entstehende Spiel macht aber diese Justierung zunichte, mit den bereits genannten Folgen.

Bei einer anderen bekannten Kraftstoffeinspritzpumpe dieser Art (DE-A35 22 414) ist der Verstellbolzen drehfest an einem als Befestigungsteil dienenden Spannring angeordnet, der schellenartig die runde Verdrehwelle umspannt. Die erforderliche Justierung ist zwar durch Verdrehen der Schelle auf der Verdrehwelle relativ leicht vornehmbar, doch besteht auch hier neben anderen Nachteilen der bereits erwähnte Nachteil, daß die Kraftübertragung zwischen Verstellbolzen und zugeordneten Flächen der Quernut punktförmig erfolgt, da der Verstellbolzen als Drehteil ausgebildet ist. Aufgrund der nur punktförmigen Berührung entsteht somit auch hier eine entsprechend schnelle und starke Abnutzung am Verstellbolzen sowie an den zugeordneten Nutflächen.

In der nachveröffentlichten, als ältere Patentanmeldung zu wertenden EP-A-0 207 283 ist eine Kraftstoffeinspritzpumpe beschrieben, die nahezu alle gattungsbildenden Merkmale aufweist. Lediglich anstelle des in die Quernut des Steuerschiebers eingreifenden Verstellbolzens ist auf der Verdrehwelle ein Verstellarm befestigt. der an seinem äußersten Ende einen Gleitteil aufweist. der in jeder Betriebslage, parallel zu den Längsachsen der Pumpenkolben und der Verdrehwelle jeweils eine rechteckige Form hat, so daß zumindest theoretisch zwischen Gleitteil und Quernut in beiden Verstellrichtungen des Steuerschiebers eine Linienberührung möglich ist. Überdies weist dieser Gleitteil des Verstellarms in einer Ebene, die durch eine radial von der Verdrehwelle abstehende Mittellinie des Gleitteils hindurch und rechtwinklig zur Achse der Verdrehwelle verläuft, einen zylinderförmigen Querschnitt mit abgeflachter Stirnfläche auf, dessen gewölbte Berührungsflächen den Arbeitsflächen der Quernut gegenüberliegen. Die mit dieser Konstruktion angestrebte Linienberührung kann aber nur im Idealfall bei absolut parallel zueinanderliegenden Flächen der Quernut und des Gleitteils verwirklicht werden, was in der Praxis kaum möglich ist.

### Vorteile der Erfindung

Die erfindungsgemäße Kraftstoffeinspritzpumpe mit den kennzeichnenden Merkmalen des Patentanspruchs 1 hat demgegenüber den Vorteil, daß aufgrund der Linienberührung zwischen Gleitschuh und Quernutfläche die Abnutzung wesentlich geringer ist, so daß nicht nur eine längere Lebensdauer dieser Übertragungsglieder erzielbar ist, sondern auch eine wesentlich bessere Qualität der Kraftstoffsteuerung.

Nach einer weiteren Ausgestaltung der Erfindung ist der Gleitschuh gemäß Anspruch 2 gegen axiales Verschieben auf dem Zapfen gesichert, was vorteilhafterweise gemäß einem der Ansprüche 3, 4 oder 5 durch einen parallel zu den Berührungsflächen des Gleitschuhs im Gleitschuh angeordneten Stift erfolgen kann, der in eine im Zapfen angeordnete Ringnut bzw. Querbohrung oder tangentiale Quernut greift. Hierdurch ist in sehr einfacher Weise eine Axialsicherung gegeben, die nicht nur in der Herstellung günstig ist, sondern auch ein Minimum an Reibung zwischen Zapfen und Gleitschuh verursacht. Im Falle des in bekannter Weise (DE-A-35 22 414) drehfest über ein Befestigungsteil mit der Verdrehwelle verbundenen Verstellbolzens und des gemäß den kennzeichnenden Merkmalen der Ansprüche 4 und 5 zur Lagesicherung in die Querbohrung oder Quernut am Zapfen eingreifenden Stiftes verhindert das begrenzte Verdrehspiel ein Verkanten und Klemmen des Gleitschuhs und erleichtert die "blinde Montage", da sich der Gleitstein nicht unzulässig stark aus seiner Einbaulage verdrehen kann und somit leicht in die Quernut des Steuerschiebers eingeführt werden kann.

Weitere Vorteile und vorteilhafte Ausgestaltungen der Erfindung sind der nachfolgenden Beschreibung, der Zeichnung und den Ansprüchen entnehmbar.

### Zeichnung

Zwei Ausführungsbeispiele des Gegenstandes der Erfindung sind mit einer zusätzlichen Ausführungsvariante in der Zeichnung dargestellt und im folgenden näher beschrieben. Es zeigen Figur 1 einen Vertikalschnitt durch eine erfindungsgemäße Kraftstoffeinspritzpumpe, Figur 2 eine Ansicht des Verstellbolzens in vergrößertem Maßstab und Figur 3 eine Stirnseitenansicht des Verstellbolzens entsprechend Pfeil 111-111 in Figur 2, des ersten Ausführungsbeispiels; und die Figuren 4 und 5 zeigen Ansichten entsprechend den Figuren 2 und 3, jedoch für das zweite Ausführungsbeispiel und mit einer strichpunktiert eingezeichneten Ausführungsvariante zur Lagesicherung des Gleitschuhs.

### Beschreibung der Ausführungsbeispiele

Bei der dargestellten Kraftstoffeinspritzpumpe handelt es sich um eine Mehrzylinderpumpe, von der im Vertikalschnitt nach Figur 1 nur ein Pumpelement dargestellt ist. So ist in einem Gehäuse 1 eine Zylinderbüchse 2 eingelassen, in der ein Pumpenkolben 3 unter Zwischenschaltung eines Rollenstößels 4 mit Rolle 5 durch eine Nockenwelle 6 entgegen der Kraft einer Feder 7 für seine den Arbeitshub bildende axiale Bewegung angetrieben wird. In der Zylinderbüchse 2 ist eine Aussparung 8 vorgesehen, in der auf dem Pumpenkolben 3 axial verschiebbar ein Steuerschieber 9 vorhanden ist.

Die Aussparung 8 der Zylinderbüchse 2 ist mit einem Saugraum 10 verbunden, in dem eine Verdrehwelle 12 angeordnet ist, durch die die einzelnen Steuerschieber 9, von denen nur einer dargestellt ist, axial verschoben werden. In Querbohrungen 41 der Verdrehwelle 12 sind radial herausragende und in eine Quernut 13 des Steuerschiebers 9 greifende Verstellbolzen 14 vorhanden, von denen ebenfalls nur einer dargestellt ist, der mittels einer als ein Befestigungsteil dienenden Spannmutter 15 in seiner Lage an der Verdrehwelle 12 fixiert ist. Im Gehäuse 1 ist jeweils gegenüber diesen Spannmuttern 15 ein Verschlußstopfen 16 vorgesehen, nach dessen Entfernen eine Justierung der einzelnen Verstellbolzen 14 möglich ist, indem zuerst die Spannmutter 15 gelockert wird, danach der Verstellbolzen 14 für die Justierung verdreht wird, um dann durch die Spannmutter 15 wieder festgelegt zu werden. Auf diese Weise können die einzelnen Steuerschieber 9 der Einspritzpumpe in ihrer axialen Lage aufeinander abgestimmt werden, da im ersten Ausführungsbeispiel die Verstellbolzen 14, wie weiter hinten näher ausgeführt, Exzenterbolzen sind.

Der Pumpenkolben 3 der Zylinderbüchse 2 und ein Druckventil 17, das in die Zylinderbüchse 2 eingesetzt ist, begrenzen einen Pumpenarbeitsraum 18, von dem ein Druckkanal 19 zu einer vereinfacht dargestellten Druckleitung 20 führt, die an einer Einspritzdüse 21 der Brennkraftmaschine endet. Im Pumpenkolben 3 ist eine in den Pumpenarbeitsraum 18 mündende Sackbohrung 22 vorhanden sowie eine Querbohrung 23, die in Schrägnuten 24 mündet, welche auf einander abgewandten Seiten in die Mantelfläche des Pumpenkolbens 3 eingearbeitet sind. Diese Schrägnuten 24 wirken mit Radialbohrungen 25 des Steuerschiebers 9 zusammen, indem sie nach Zurücklegung eines bestimmten Hubes des Pumpenkolbens 3 durch diese Radialbohrungen 25 aufgesteuert werden.

Damit der Steuerschieber 9 bei seiner axialen Verschiebung auf dem Pumpenkolben 3 gegen Verdrehen gesichert und eine exakte Zuordnung von Schrägnuten 24 und Radialbohrungen 25 gewährleistet ist, ist in einer in der Mantelfäche der Zylinderbüchse 2 vorgesehenen Paßnut 11 ein Führungsstift 26 eingesetzt, der in eine Längsnut 27 des Steuerschiebers 9 greift.

Der Pumpenkolben 3 weist an seinem unteren Abschnitt eine Abflachung 28 auf, an der ein durch eine Regelstange 29 in bekannter Weise verdrehbares Mitnahmeglied 31 angreift, so daß ein axiales Verschieben der Regelstange 29 ein Verdrehen des Pumpenkolbens 3 und damit ein Ändern der Zuordnung der Schrägnuten 24 zu den Radialbohrungen 25 bewirkt.

In der Zylinderbüchse 2 ist eine Saugbohrung 32 vorgesehen, die vom Pumpenkolben 3 in dessen unterer Totpunktlage (wie in der Zeichnung dargestellt) freigelegt wird. Die Kraftstoffversorgung der einzelnen Pumpenelemente erfolgt über einen Zuströmkanal 33. Der nicht zur Einspritzung gelangende Kraftstoff strömt aus den Aussparungen 8 in den Saugraum 10 und von dort über einen nicht dargestellten Abfluß in eine Rücklaufleitung und zu dem Kraftstofftank oder einer ebenfalls nicht dargestellten Vorförderpumpe der Einspritzpumpe.

Die Zylinderbüchse 2 weist einen Flansch 34 auf, mit dem sie durch Bolzen 35 und Muttern 36 am Gehäuse 1 festgespannt ist. Die durch die Mittelachsen der Bolzen 35 gehende gemeinsame Ebene ist gegenüber der Schnittebene durch das Gehäuse 1 in Figur 1 um etwa 30° verdreht. Die Bolzen 35 greifen in hier nicht mehr dargestellte Bohrungen, welche in bezug auf die Längsausdehnung der Pumpe im Pumpengehäuse 1 im Bereich zwischen zwei Pumpenelementen vorgesehen sind.

In den Figuren 2 und 3 ist der Verstellbolzen 14 in vergrößerter Darstellung gezeigt. Dieser Verstellbolzen 14 weist einen Zapfen 37 auf, der exzentrisch an einer Wange 38 angeordnet ist, die wiederum achsgleich zu einem Lagerabschnitt 39 verläuft, welcher in eine der Querbohrungen 41 der Verdrehwelle 12 eingepaßt ist. Außerdem ist an diesem Verstellbolzen 14 ein Gewindeabschnitt 42 vorgesehen, der die Spannmutter 15 trägt, so daß bei Festschrauben der Spannmutter 15 die Wange 38 an die Verdrehwelle 12 so festgespannt wird daß ein Verdrehen dieses Verstellbolzens 14 in der Verdrehwelle 12 verhindert wird.

Der exzentrische Zapfen 37 weist eine zylindrische Mantelfläche 43 auf, auf die mittels einer zentralen Bohrung 40 ein Gleitschuh 44 gesteckt ist. Dieser Gleitschuh 44 ist durch einen Stift 45 gegen axiales Verschieben gesichert, wobei dieser Stift 45 in eine Ringnut 46 des Zapfens 37 greift. Somit ist ein Verdrehen des Gleitschuhs 44 auf dem Zapfen 37 möglich. Der Stift 45 ist parallel zu den Berührungsflächen 51 und tangential zur Wandung der zentralen Bohrung 40 des Gleitschuhs 44 bzw. zur zylindrischen Mantelfläche 43 des Zapfens 37 im Gleitschuh 44 befestigt.

Wie Figur 3 zu entnehmen ist, ragen die Enden 47 des Stiftes 45 über die Seitenflächen 48 des Gleitschuhs 44 hinaus und sind, um ein Herausfallen des Stiftes 45 zu vermeiden, abgewinkelt. Die mit den Arbeitsflächen 49 der Nut 13 zusammenwirkenden Flächen 51 des Gleitschuhs 44 sind gewölbt ausgebildet, so daß ein zylinderförmiger Querschnitt des Gleitschuhs 44 mit abgeflachten Stirnflächen 50 entsteht (Figur 2) und eine linienförmige Berührung zwischen den Arbeitsflächen 49 und den auch als Berührungsflächen bezeichneten Flächen 51 gewährleistet ist.

Die in den Figuren 1 bis 3 dargestellte Kraftstoffeinspritzpumpe arbeitet wie folgt: Während mindestens eines Teils des Saughubs des Pumpenkolbens 3 und im Bereich des unteren Totpunktes seiner Hubbewegung strömt aus dem Saugraum 10 über die Schrägnuten 24, die Querbohrung 23 und die Sackbohrung 22 sowie die Saugbohrung 32 Kraftstoff in den Pumpenarbeitsraum 18. Bei dem sich anschließenden, durch Nockenwelle 6, Rolle 5 und Rollenstößel 4 bewirkten Druckhub des Pumpenkolbens 3 baut sich im Pumpenarbeitsraum 18 erst dann der für die Einspritzung erforderliche Druck auf, wenn diese Zuströmkanäle zwischen dem Saugraum 10 und dem Pumpenarbeitsraum 18 gesperrt sind. Solange strömt Kraftstoff wieder aus dem Pumpenarbeitsraum 18 über diese Kanäle zurück in den Saugraum 10. Nach Schließen dieser Kraftstoffsteuerstellen baut sich im Pumpenarbeitsraum 18 der für die Einspritzung erforderliche Hochdruck auf, und es beginnt die Förderung zur Brennkraftmaschine mit der Einspritzung. Nach Zurücklegung des Hochdruckhubes des Pumpenkolbens 3 wird der Pumpenarbeitsraum 18 mit dem Saugraum 10 verbunden, indem die Schrägnuten 24 in Überdeckung mit den Radialbohrungen 25 gelangen, so daß der weitergeförderte Kraftstoff unter hohem Druck abgesteuert wird. Dieser effektive Einspritzhub des Pumpenkolbens 3 hängt von seiner Drehlage ab, die durch die Regelstange 29 bestimmt wird. Je nach Drehlage ist der dadurch bestimmte Abstand der Schrägnuten 24 von den Radialbohrungen 25 unterschiedlich, was einem unterschiedlich langen Einspritzhub entspricht. Die axiale Lage des Steuerschiebers 9 hingegen bestimmt den Beginn der Hochdruckeinspritzung in bezug auf die Drehlage der Nockenwelle 6. Je weiter der Steuerschieber 9 nach oben geschoben ist, desto später tauchen die Schrägnuten 24 in den Steuerschieber 9 ein und desto später, und zwar in exakt gleichem Verhältnis, werden diese Schrägnuten 24 wieder durch die Radialbohrungen 25 zur Beendigung der Einspritzung aufgesteuert. Während die Justierung der einzelnen Steuerschieber 9 für eine entsprechende Zuordnung des Spritzbeginns der einzelnen Pumpenzylinder durch Lageänderung der Verstellbolzen 14 erfolgt, wird die Justierung der Fördermenge der einzelnen Zylinder zueinander dadurch erzielt, daß die Zylinderbüchsen 2 im Pumpengehäuse verdreht werden, so daß durch die Führungsstifte 26 die relative Drehlage der Steuerschieber 9 zu dem Pumpenkolben 3 mit der Folge einer Einspritzmengenkorrektur verstellbar ist. Beim Justieren der Verstellbolzen 14 werden diese in den Querbohrungen 41 der Verdrehwelle 12 so lange verstellt, bis aufgrund der Exzentrizität zwischen Zapfen 37 und Bolzenachse die erforderliche Lage erzielt wird. Bei dieser Justierung liegt der Gleitschuh 44 linienförmig mit seinen Berührungsflächen 51 an den Arbeitsflächen 49 der Quernut 13 des Steuerschiebers 9 an. Aufgrund der Verdrehbarkeit des Gleitschuhs 44 auf dem Zapfen 37 bleibt die Passung zwischen Gleitschuh 44 und Quernut 13 unbeeinträchtigt.

Das zweite, in den Figuren 4 und 5 mit einer strichpunktiert angedeuteten Ausführungsvariante dargestellte Ausführungsbeispiel unterscheidet sich im wesentlichen von dem zuvor beschriebenen ersten Ausführungsbeispiel durch eine geänderte, nur eine begrenzte Verdrehbarkeit zulassende Lagesicherung des Gleitschuhs und durch den anders gestalteten, unverdrehbar mittels eines Befestigungsbügels an der Verdrehwelle montierten Verstellbolzen. Gleiche Teile sind mit gleichen Bezugszeichen, abweichende Teile mit einem um 100 erhöhten Bezugszeichen und neue Teile mit neuen Bezugszeichen versehen.

Der Verstellbolzen 114 des zweiten Ausführungsbeispiels trägt, wie der Verstellbolzen 14 des ersten Ausführungsbeispiels, an seinem in die Quernut 13 des Steuerschiebers 9 eingreifenden Endabschnitt den zylindrischen, den Gleitschuh 144 tragenden Zapfen 137. Der Verstellbolzen 114 ist an einem als U-förmiger Bügel gestalteten Befestigungsteil 115 befestigt und z. B. durch Hartlöten unverdrehbar in seiner Lage festgelegt. Zur Lagesicherung gegen axiales Verschieben auf dem Zapfen 137 ist der parallel zu den Berührungsflächen 51 im Gleitschuh 144 angeordnete und durch eine die Längsachse des Zapfens 137 kreuzende Querbohrung 52 im Zapfen 137 hindurchgesteckte Stift 45 vorgesehen. Die Lage des Stiftes 45 ist, wie bereits zu Figur 3 beschrieben, auch hier durch Abwinkeln seiner freien Enden 47 festgelegt. Der Durchmesser der Querbohrung 52 ist nun um ein solches Maß größer gewählt als der Durchmesser des Stiftes 45, daß ein auf wenige Winkelgrade, vorzugsweise +/-5° in beide Drehrichtungen, begrenztes Verdrehspiel des Gleitschuhs 144 möglich ist. Dieses begrenzte Verdrehspiel dient erstens dem Ausgleich von Fluchtungsfehlern und verhindert somit ein Verklemmen und Verkanten der bei der Steuerung der Hubschieberlage beteiligten Bauteile; und zweitens wird verhindert, daß sich der Gleitschuh 144 aus seiner für die Betätigung der Steuerschieber 9 vorgesehenen Einbaulage beim Einführen der Verdrehwelle 12 wegdreht. Damit ist eine sogenannte "blinde Montage" möglich, d. h. die auf den zuvor in ihrer Einbaulage bezüglich der Verdrehwelle 12 eingestellten Verstellbolzen 114 lagegesichert angebrachten Gleitschuhe 144 zentrieren sich bei der Montage selbsttätig in den sie aufnehmenden Quernuten 13 der Steuerschieber 9, und zwar-mit Hilfe ihrer gewölbten Berührungsflächen 51 und dem Umstand, daß sie sich nur um wenige Winkelgrade aus der endgültigen Einbaulage wegdrehen können.

Die zuvor erwähnte, außerhalb des Reglergehäuses vorzunehmende Einstellung der für die richtige Hublage der Steuerschieber 9 verantwortlichen Einbaulage der Verstellbolzen 114 wird durch Austausch verschieden starker Zwischenplättchen zwischen zwei einander gegenüberliegenden Flächen an der Verdrehwelle 12 und dem Befestigungsteil 115 eingestellt, ist hier aber nicht Gegenstand der vorliegenden Erfindung.

Sollte es sich herausstellen, daß bei beengten Einbauverhältnissen und relativ großen Lageänderungen des Steuerschiebers mit daraus resultierenden entsprechend großen Verdrehwinkeln der Verdrehwelle 12 sich die aus dem Durchmesserunterschied zwischen Querbohrung 52 und Stift 45 ergebende geringe axiale Verschiebbarkeit des Gleitschuhes 144 ungünstig auf die Zumeßgenauigkeit der Kraftstoffeinspritzpumpe auswirkt, dann ist eine strichpunktiert eingezeichnete Ausführungsvariante zur Lagesicherung vorzuziehen. In dieser Ausführungsvariante nimmt der Stift 45 die gleiche Lage ein wie beim ersten Ausführungsbeispiel nach den Figuren 1 bis 3. Der Stift 45 durchquert dabei den Gleitschuh 144 parallel zu dessen Berührungsflächen 51 und tangential zur Wandung der zentralen Bohrung 40 im Gleitschuh 144. In die zylindrische Mantelfläche 43 des Zapfens 137 am Verstellbolzen 114 ist eine gleichgerichtete Quernut 53 eingearbeitet, in die der Stift 45 mit geringem seitlichen, aber etwas vergrößertem Abstand zum Nutgrund 53a eingreift. Dieser Abstand des Stiftes 45 zum Nutgrund 53a ist so bemessen, daß das bereits zuvor beschriebene, auf wenige Winkelgrade begrenzte Verdrehspiel des Gleitschuhs 144 gewährleistet ist. Außer den bereits zum zweiten Ausführungsbeispiel genannten Vorteilen und Wirkungen gestattet diese Lagesicherung des Gleitschuhs 144 eine weitestmögliche Reduzierung des Axialspiels bei gleichzeitig beibehaltenem Verdrehspiel.

Alle in der vorstehenden Beschreibung erwähnten sowie auch die nur allein aus der Zeichnung entnehmbaren Merkmale, insbesondere der Verstellbolzen 14 und 114 mit Gleitschuhen 44 bzw. 144, sind als weitere Ausgestaltungen Bestandteile der Erfindung, auch wenn sie nicht besonders hervorgehoben und insbesondere nicht in den Ansprüchen erwähnt sind.

## Patentansprüche

1. Kraftstoffeinspritzpumpe für Brennkraftmaschinen mit mindestens einem Pumpenelement, dessen als Zylinderbüchse (2) ausgebildeter Pumpenzylinder in einer entsprechenden Bohrung des Pumpengehäuses (1) festgelegt ist und dessen Pumpenkolben (3) für einen hin- und hergehenden Antriebshub angetrieben und zur Kraftstoffsteuerung verdrehbar ist, mit mindestens einem auf dem Pumpenkolben (3) axial verschiebbaren Steuerschieber (9) und mit einer zur Betätigung des Steuerschiebers (9) für die Mengensteuerung und/oder den Förderbeginn bzw. des Förderende vorgesehenen, im Pumpengehäuse gelagerten Verdrehwelle (12), an der mindestens ein radial abstehender, bezüglich seiner Einbaulage einstellbarer und in eine Quernut (13) des zugehörigen Steuerschiebers (9) greifender Verstellbolzen (14) befestigt ist, dadurch gekennzeichnet, daß der Verstellbolzen (14; 114) an seinem in die Quernut (13) greifenden Endabschnitt als zylinderischer Zapfen (37; 137) ausgebildet ist, daß auf dem zylindrischen Zapfen (37; 137) ein Gleitschuh (44; 144) mittels einer weitgehend zentralen Bohrung (40) im Gleitschuh (44; 144) aufgesteckt ist, daß der Gleitschuh (44; 144) rechtwinklig zur Achse seiner zentralen Bohrung (40) eine rechtekkige Form hat, so daß zwischen Gleitschuh (44; 144) und Quernut (13) in beiden Verstellrichtungen des Steuerschiebers (9) Linienberührung herrscht, und daß der Gleitschuh (44; 144) in einer in der Zapfenachse und rechtwinklig zur Achse der Verdrehwelle (12) liegenden Ebene einen zylinderförmigen Querschnitt mit abgeflachten Stirnflächen (50) aufweist, dessen gewölbte Berührungsflächen (51) den Arbeitsflächen (49) der Quernut (13) gegenüberliegen.

2. Kraftstoffeinspritzpumpe nach Anspruch 1, dadurch gekennzeichnet, daß der Gleitschuh (44; 144) gegen axiales Verschieben auf dem Zapfen (37; 137) gesichert ist.

3. Kraftstoffeinspritzpumpe nach Anspruch 2, deren Verstellbolzen als Exzenterbolzen ausgebildet ist, dadurch gekennzeichnet, daß als Sicherung ein parallel zu den Berührungsflächen (51) des Gleitschuhs (44) und tangential zur Wandung der zentralen Bohrung (40) im Gleitschuh (44) angeordneter Stift (45) dient, der in eine im Zapfen (37) angeordnete Ringnut (46) greift.

4. Kraftstoffeinspritzpumpe nach Anspruch 2, deren Verstellbolzen drehfest über ein Befestigungsteil mit der Verdrehwelle verbunden ist, dadurch gekennzeichnet, daß als Sicherung gegen axiales Verschieben ein parallel zu den Berührungsflächen (51) des Gleitschuhs (144) in diesem angeordneter und durch eine Querbohrung (52) im Zapfen (137) des Verstellbolzens (114) hindurchgesteckter Stift (45) dient und der Durchmesser der Querbohrung (52) um ein solches Maß größer ist als der Durchmesser des Stiftes (45), daß ein auf wenige Winkelgrade (+/ -5°) in beide Drehrichtungen begrenztes Verdrehspiel des Gleitschuhs (144) gewährleistet ist.

5. Kraftstoffeinspritzpumpe nach Anspruch 2, deren Verstellbolzen drehfest über ein Befestigungsteil mit der Verdrehwelle verbunden ist, dadurch gekennzeichnet, daß als Sicherung gegen axiales Verschieben ein parallel zu den Berührungsflächen (51) des Gleitschuhs (144) und tangential zur Wandung der zentralen Bohrung (40) im Gleitschuh (144) angeordneter Stift (45) dient, der in eine in die zylindrische Mantelfläche (43) des Zapfens (137) am Verstellbolzen (114) eingearbeitete Quernut (53) greift, deren Nutgrund (53a) einen solchen Abstand zum Stift (45) aufweist, daß ein auf wenige Winkelgrade (+/-5°) in beide Drehrichtungen begrenztes Verdrehspiel des Gleitschuhs (144) gewährleistet ist.

6. Kraftstoffeinspritzpumpe nach Anspruch 3, 4 oder 5, dadurch gekennzeichnet, daß der Stift (45) über die Seitenflächen (48) des Gleitschuhs (44; 144) herausragt, dort abgewinkelt und somit gegen Herausfallen gesichert befestigt ist.

## Revendications

1. Pompe d'injection de carburant pour moteurs à combustion interne, comprenant au moins un élément de pompe, dont le cylindre de pompe réalisé sous la forme d'une chemise de cylindre (2) est fixé dans un alésage correspondant du carter de pompe (1) et dont le piston de pompe (3) est entraîné pour exécuter une course d'entraînement à va-et-vient et est susceptible de tourner en vue d'exécuter la commande du carburant, avec au moins un tiroir de commande (9) mobile axialement sur le piston de pompe (3) et un arbre de rotation (12) monté dans le carter de pompe, prévu pour l'actionnement du tiroir de commande (9) pour la commande de débit et/ou pour celle du début ou de la fin du refoulement, arbre (12) sur lequel est fixé au moins un boulon de réglage (14) s'écartant radialement, dont la position de montage est réglable et s'engageant dans une gorge transversale (13) du tiroir de commande respectif (9), caractérisé en ce que le boulon de réglage (14; 114) est réalisé, à sa partie d'extrémité, sous la forme d'un tourillon cylindrique (37; 137), en ce qu'un patin de glissement (44; 144) est monté sur le tourillon cylindrique (37; 137) à l'aide d'un alésage sensiblement central (40) pratiqué dans le patin de glissement (44; 144), en ce que le patin de glissement (44; 144) présente, perpendiculairement à l'axe de son alésage central (40), une forme rectangulaire, de sorte qu'entre patin de glissement (44; 144) et gorge transversale (13), il règne un contact linéaire dans les deux directions de réglage du tiroir de commande (9), et en ce que le patin de glissement (44; 144) présente, dans un plan situé dans l'axe du tourillon et perpendiculairement à l'axe de l'arbre de rotation (12), une section transversale cylindrique à faces frontales (50) aplaties, dont les surfaces de contact (51) courbées font face aux surfaces de travail (49) de la gorge transversale (13).

2. Pompe d'injection de carburant selon la revendication 1, caractérisée en ce que le patin de glissement (44; 144) est fixé contre tout déplacement axial sur le tourillon (37; 137).

3. Pompe d'injection de carburant selon la revendication 2, dont le boulon de réglage est réalisé sous la forme de boulon à excentrique, caractérisée en ce qu'une goupille (45) disposée dans le patin de glissement (44), s'engageant dans une gorge annulaire (46), orientée parallèlement aux surfaces de contact (51) du patin de glissement (44) et tangentiellement à la paroi de l'alésage central (40) dans le tourillon (37), sert de fixation.

4. Pompe d'injection de carburant selon la revendication 2, dont le boulon de réglage est relié contre rotation à l'arbre de rotation par l'intermédiaire d'une pièce de fixation, caractérisée en ce qu'une goupille (45), disposée dans le patin de glissement (144) parallèlement à ses surfaces de contact (51) et enfilée dans un alésage transversal (52) pratiqué dans le tourillon (137) du boulon de réglage (114), sert de sécurité contre tout déplacement axial et le diamètre de l'alésage transversal (52) est supérieur au diamètre de la goupille (45) d'une valeur telle qu'il garantit un jeu en rotation limité à quelques degrés d'angle (± 5°) du patin de glissement (144) dans les deux sens de rotation.

5. Pompe d'injection de carburant selon la revendication 2, dont le boulon de réglage est relié contre rotation à l'arbre de rotation par l'intermédiaire d'une pièce de fixation, caractérisée en ce qu'une goupille (45) disposée dans le patin de glissement (144), parallèlement aux surfaces de contact (51) du patin de glissement (14) et tangentiellement à la paroi de l'alésage central (40), sert de fixation contre tout déplacement axial, goupille s'engageant dans une gorge transversale (53) usinée dans l'enveloppe cylindrique (43) du tourillon (137), sur le boulon de réglage (114), dont le fond de gorge (53a) présente, par rapport à la goupille (45), un tel écartement qu'un jeu en rotation limité à quelques degrés d'angle (± 5°) du patin de glissement (144) est garanti dans les deux sens de rotation.

6. Pompe d'injection de carburant selon la revendication 3, 4 ou 5, caractérisée en ce que la goupille (45) dépasse des surfaces latérales (48) du patin de glissement (44; 144), y est coudée et ainsi fixée contre toute retombée.

## Claims

1. Fuel injection pump for internal combustion engines, comprising at least one pump element whose pump cylinder, designed as a cylinder liner (2), is secured in a corresponding bore of the pump housing (1) and whose pump plunger (3) is driven for a reciprocating working stroke and is rotatable for controlling the fuel, at least one control slide (9) axially displaceable on the pump plunger (3), and a rotary shaft (12) provided for actuating the control slide (9) for the quantity control and/or the start or end of delivery and mounted in the pump housing, to which rotary shaft (12) at least one radially projecting regulating bolt (14) is fixed which can be set with regard to its fitting position and engages into a transverse groove (13) of the associated control slide (9), characterized in that the regulating bolt (14; 114), at its end section engaging into the transverse groove (13), is designed as a cylindrical stud (37; 137), in that a sliding shoe (44; 144), by means of a largely central bore (40) in the sliding shoe (44; 144), is mounted on the cylindrical stud (37; 137), in that the sliding shoe (44; 144), at right angles to the axis of its central bore (40), has a rectangular shape so that line contact prevails between sliding shoe (44; 144) and transverse groove (13) in both regulating directions of the control slide (9), and in that the sliding shoe (44; 144), in a plane lying in the stud axis and at right angles to the axis of the rotary shaft (12), has a cylindrical cross-section with flattened end faces (50) whose crowned contact surfaces (51) are located opposite the working surfaces (49) of the transverse groove (13).

2. Fuel injection pump according to Claim 1, characterized in that the sliding shoe (44; 144) is secured against axial displacement on the stud (37; 137).

3. Fuel injection pump according to Claim 2, whose regulating bolt is designed as an eccentric bolt, characterized in that a pin (45) arranged in the sliding shoe (44) parallel to the contact surfaces (51) of the sliding shoe (44) and tangentially to the wall of the central bore (40) serves as a securing means, which pin (45) engages into an annular groove (46) arranged in the stud (37).

4. Fuel injection pump according to Claim 2, whose regulating bolt is connected to the rotary shaft via a fastening part in such a way as to be fixed in terms of rotation, characterized in that a pin (45) arranged in the sliding shoe (144) parallel to the contact surfaces (51) of the latter and inserted through a transverse bore (52) in the stud (137) of the regulating bolt (114) serves as a securing means to prevent axial displacement, and the diameter of the transverse bore (52) is larger than the diameter of the pin (45) by such a size that rotary play, limited to a few angular degrees (+/-5°) in both directions of rotation, of the sliding shoe (144) is ensured.

5. Fuel injection pump according to Claim 2, whose regulating bolt is connected to the rotary shaft via a fastening part in such a way as to be fixed in terms of rotation, characterized in that a pin (45) arranged in the sliding shoe (144) parallel to the contact surfaces (51) of the latter and tangentially to the wall of the central bore (40) serves as a securing means to prevent axial displacement, which pin (45) engages into a transverse groove (53) which is made in the cylindrical circumferential surface (43) of the stud (137) on the regulating bolt (114) and whose groove root (53a) is at such a distance from the pin (45) that rotary play, limited to a few angular degrees (+/-5°) in both directions of rotation, of the sliding shoe (144) is ensured.

6. Fuel injection pump according to Claim 3, 4 or 5, characterized in that the pin (45) projects beyond the side faces (48) of the sliding shoe (44; 144), is angled there and is thus fixed so as to be prevented from falling out.
